# EUROPÄISCHE PATENTSCHRIFT

(11) **EP 0 815 183 B1**
(45) Veröffentlichungstag und Bekanntmachung des Hinweises auf die Patenterteilung: **09.09.1998**
(21) Anmeldenummer: 96905821.3
(22) Anmeldetag: 29.02.1996
(51) Int. Cl.: C10B 37/02

(54) **PLANIERSTANGE FÜR VERKOKUNGSÖFEN**
LEVELLER BAR FOR COKE OVENS
BARRE DE NIVELLEMENT POUR FOURS A COKE

(30) Priorität: 18.03.1995 DE 29504642 U
(43) Veröffentlichungstag der Anmeldung: 07.01.1998
(73) Patentinhaber: Thyssen Still Otto Anlagentechnik GmbH, 44789 Bochum (DE)
(72) Erfinder: DUDLER, Heinz, D-44649 Herne (DE)
(74) Vertreter: Dahlkamp, Heinrich-Leo
(86) Internationale Anmeldenummer: EP9600819
(87) Internationale Veröffentlichungsnummer: WO9629377

(56) Entgegenhaltungen:
- DE-B- 1 058 018
- DE-C- 233 280
- DE-C- 331 486
- US-A- 1 937 734

## Beschreibung

Die Erfindung betrifft eine Planierstange für Verkokungsöfen zum Einebnen der sich unter den Füllöchern der Ofenkammer während des Füllvorganges bildenden Kohleschüttkegel, bestehend aus sich über die gesamte Länge der Ofenkammer erstreckenden und in einem von der Breite der Ofenkammer abhängigen Abstand parallel zueinander angeordneten sowie miteinander verbundenen Tragelementen.

Aus der DE 40 34 341 C2 ist eine gattungsgemäße Planierstange bekannt, die aus in Ofenlängsrichtung und parallel zueinander angeordneten senkrechten Blechen besteht, wobei in dem durch die senkrechten Bleche begrenzten Zwischenraum in regelmäßigen Abständen querstehende Kohlemitnehmer angeordnet sind. Durch das Einfahren derartiger Planierstangen während des Füllvorganges in die Ofenkammer wird der freie Gassammelraum über der Kohle in der Regel um ca. 60 % blockiert (vgl. beigefügte Figur 1). Hieraus ergeben sich häufig zum Ende des Füllvorganges Verstopfungen innerhalb des Gassammelraumes und damit verbunden starke Emissionen, da die Füllgase nicht mehr frei zur Absaugestelle, d. h. dem Steigerohr oder dem Gasüberleitrohr, abgeführt werden können.

In der DE-A 10 58 018 ist weiterhin eine Planierstange für Koksöfen beschrieben, deren in den Ofen einfahrbarer Teil zwei Seitenwangen mit den Abständen angeordneten stegartigen Verbindungselementen aufweist. Die beiden Seitenwangen sind hierbei als geschlossene Hohlträger mit gleichmäßig gewölbten Schalenblechen ausgebildet. Auch heirbei kann es aufgrund der durchgehenden seitlichen Bleche zu Verstopfungen und dadurch verursacht zu Emissionen kommen.

Der Erfindung liegt nunmehr die Aufgabe zugrunde, eine neue Konstruktion für die Planierstange vorzuschlagen, bei der mögichst immer die Füllgase ungehindert abgezogen werden können.

Die Lösung dieser Aufgabe ist im Kennzeichen des Anspruches 1 angegeben.

Die Unteransprüche 2 bis 7 enthalten sinnvolle Ausführungsformen dazu.

Bei der erfindungsgemäßen Planierstange handelt es sich im wesentlichen um einen im Querschnitt dreieckigen Fachwerkträger, der während des Planiervorganges den Gassammelraum nur zu ca. 25 % blockiert. Dadurch wird ein Verstopfen des Gassammelraumes mit Kohle weitgehend verhindert und die beim Füllvorgang entstehenden Füllgase können in Ofen längsrichtung ungehindert zu den jeweiligen Absaugestellen geführt werden. Durch die fachwerkartige Konstruktion mit nur in regelmäßigen Abständen angeordneten Querstreben und einzelnen, diagonal verlaufenden Tragstreben ist außerdem auch eine seitliche Durchströmung der Planierstange, d. h. quer zur Ofenlängsrichtung, ohne weiteres möglich.

Die einzelnen Konstruktionselemente der Planierstange bestehen zweckmäßigerweise aus handelsüblichen Rohren mit in allen Bereichen gleichgroßen Durchmessem. Auf diese Weise wird eine preiswerte und aufgrund der Hohlquerschnitte relativ leichte und trotzdem stabile Konstruktion der Planierstange erreicht.

Die Erfindung wird anhand der beigefügten Figuren 1 bis 4 beispielsweise näher erläutert.

**Figur 1** zeigt im Querschnitt die Anordnung einer Planierstange (9) nach dem Stand der Technik in einem Gassammelraum (4), der von den seitlichen Verkokungskammerwänden (1), der Oberkante (3), der Kohleschüttung (2) in der Kammer und der Ofenkammerdecke (16) begrenzt wird. Die Planierstange nach dem Stand der Technik besteht im wesentlichen aus zwei parallel zueinander angeordneten sowie miteinander verbundenen senkrechten Blechen. Während des Planiervorganges nimmt diese Planierstange etwa 57 % des Querschnittes des gesamten Gassammelraumes (4) ein.

In den Figuren 2 bis 4 ist die erfindungsgemäße Planierstange dargestellt.
- **Figur 2**: zeigt entsprechend Figur 1 die erfindungsgemäße Planierstange mit dem dreieckigen, gleichseitigen Querschnitt und
- **Figur 3**: zeigt im Längsschnitt die Anordnung der Planierstange in dem Gassammelraum einer Ofenkammer.
- **Figur 4**: zeigt vergrößert in der Draufsicht ein typisches Planierstan-gensegment.

Die erfindungsgemäße Planierstange besteht im wesentlichen aus den beiden unteren, auf gleicher Höhe und parallel zueinander angeordneten Tragelementen (11), die in regelmäßigen Abständen über die waagerecht angeordneten Querstreben (13) miteinander verbunden sind. Mittig oberhalb der Querstrebe (13) ist das obere Tragelement (12) angeordnet, das über die Verbindungsstreben (14) mit den beiden unteren Tragelement (11) verbunden ist. Zur Stabilisierung sind nach Figur 4 die beiden unteren Tragelemente (11) und nach Figur 3 jeweils die unteren Tragelemente (11) und das obere Tragelement (12) mit der diagonal verlaufenden Tragstrebe (15) verbunden, die jeweils an den Verbindungspunkten der Tragelemente (11) mit den Querstreben (13) bzw. der oberen Tragelemente (12) mit den Verbindungsstreben (14) befestigt sind.

In der Figur 3 sind zusätzlich die Ofendecke (5), die Füllöcher (6), das Steig-rohr (8) und die Koksofentür (7) dargestellt. In der auf der Maschinenseite angeordneten Koksofentür (7) ist im oberen Bereich die Planieröffnung angeordnet, durch die für den Planiervorgang die Planierstange (10) waagerecht und in Längsrichtung in den Gassammelraum (4) eingefahren werden kann.

### Bezugszeichenliste

(1) Verkokungskammerwand
(2) Kohleschüttung in einer Kammer
(3) Oberkante Kohle in der Kammer
(4) Gassammelraum
(5) Ofendecke
(6) Fülloch
(7) Koksofentür mit Planieröffnung
(8) Steigerohr
(9) Planierstange nach dem Stand der Technik
(10) erfindungsgemäße Planierstange
(11) untere Tragelemente
(12) oberes Tragelement
(13) untere waagerechte Querstrebe
(14) Verbindungsstrebe zwischen (11) und (12)
(15) Tragstrebe
(16) Ofenkammerdecke

## Patentansprüche

1. Planierstange für Verkokungsöfen zum Einebnen der sich unter den Füllöchern der Ofenkammer während des Füllvorganges bildenden Kohleschüttkegel, bestehend aus sich über die gesamte Länge der Ofenkammer erstreckenden und in einem von der Breite der Ofenkammer abhängigen Abstand parallel zueinander angeordneten sowie miteinander verbundenen Tragelementen, **dadurch gekennzeichet,** daß die Planierstange aus drei parallel zueinander angeordneten, sich über die gesamte Länge der Ofenkammer erstreckenden Tragelementen (11, 12) besteht, die so als offene fachwerkartige Konstruktion zueinander angeordnet sind, daß sich ein dreieckiger Querschnitt der Planierstange ergibt, wobei die beiden unteren Tragelemente (11) auf gleicher Höhe angeordnet sind und das obere Tragelement (12) mittig darüber angeordnet ist.

2. Planierstange nach Anspruch 1, **dadurch gekennzeichnet**, daß die drei Tragelemente (11, 12) einen gleichseitigen oder gleichschenkligen Querschnitt der Planierstange mit senkrechter Symetrieebene bilden.

3. Planierstange nach Aspruch 1 oder 2, **dadurch gekennzeichnet,** daß die Tragelemente (11, 12) in Ofenlängsrichtung in regelmäßigen Abständen über waagerechte untere Querstreben (13) und/oder über schräg nach oben zum Tragelement (12) gerichtete Verbindungsstreben (14) miteinander verbunden sind.

4. Planiervorrichtung nach mindestens einem der vorhergehenden Ansprüche, **dadurch gekennzeichnet**, daß zwischen den unteren Tragelementen (11) und/oder dem oberen Tragelement (12) jeweils zwischen zwei Tragstreben (13, 14) diagonal Tragstreben (15) angeordnet sind.

5. Planierstange nach mindestens einem der vorhergehenden Ansprüche, **dadurch gekennzeichnet**, daß die Tragelemente (11, 12) und/oder die Streben (13) bis (15) jeweils einen geschlossenen Querschnitt besitzen.

6. Planierstange nach Anspruch 5, **dadurch gekennzeichnet**, daß alle Tragelemente (11, 12) und Streben (13) bis (15) denselben und/oder gleich großen Querschnitt besitzen.

7. Planierstange nach Anspruch 5 oder 6, **dadurch gekennzeichnet,** daß sämtliche Tragelemente und Streben (11) bis (15) aus handelsüblichen Rohren mit rundem oder quadratischem Querschnitt bestehen.

## Claims

1. A leveller bar for coke ovens for levelling the coke bulk charging cone forming below the charging holes of a coke oven chamber during the coal charging process, said leveller bar being comprised of interconnected supporting elements extending over the entire length of the oven chamber and arranged in parallel to one another at a distance dependent on the width of the oven chamber, **characterised in that** the leveller bar consists of at least three supporting elements (11, 12) extending over the entire length of the oven chamber which are arranged as an open trusswork-lie construction in a way that a triangular cross-section of the leveller bar results with the two lower supporting elements (11) being arranged at the same level and with the upper supporting element (12) being located centrally thereabove.

2. A leveller bar pursuant to Claim 1, **characterised in that** the three supporting elements (11, 12) form an equilateral or isosceles cross-section of the leveller bar with a vertical symmetrical plane.

3. A leveller bar pursuant to Claim 1 or 2 at least one of the receding claims, **characterised in that** the supporting elements (11, 12) are interconnected in longitudinal direction at regular distances through horizontal lower transverse braces (13) and/or through connecting braces (14) pointing obliquely upward to the supporting element (12).

4. A leveller device pursuant to at least one of the preceding claims, **characterised in that** supporting braces (15) are arranged diagonally between the lower supporting elements (11) and/or the upper supporting element (12) between two supporting braces (13, 14) each.

5. A leveller bar pursuant to at least one of the preceding claims, **characterised in that** the supporting elements (11, 12) and/or the braces (13) to (15) each are provided with a closed cross-section.

6. A leveller bar pursuant to Claim 5, **characterised in that** all supporting elements and braces (11) to (15) are provided with the same and/or equally sized cross-section.

7. A leveller bar pursuant to Claim 5 or 6, **characterised in that** all supporting elements and braces (11) to (15) consist of commercial-type tubes with a round or square cross-section.

## Revendications

1. Barre de nivellement pour fours à coke pour le nivellement du cône de la charge de charbon qui se forme sous les bouches d'enfournement de la chambre de four pendant l'enfournement, ladite barre de nivellement étant constituée par des éléments portants se projetant sur toute la longueur de la chambre de four, étant disposés parallèlement les uns aux autres à des intervalles dépendant de la largeur de la chambre de fours ainsi que reliés entre eux **caractérisée en ce que** la barre de nivellement est constituée par trois éléments portants parallèles les uns aux autres se déployant sur toute la longueur de la chambre de four (11, 12) et disposés les uns par rapport pour former une construction en treillis de sorte qu'il en résulte une section triangulaire de la barre de nivellement, les deux éléments portants inférieurs (11) étant situés à une même hauteur et l'élément portant supérieur (11) étant situé en dessus au milieu.

2. Barre de nivellement selon la revendication 1 **caractérisée en ce que** les trois éléments portants (11, 12) forment une section équilatérale et isocèle de la barre de nivellement avec un plan de symétrie vertical.

3. Barre de nivellement selon la revendication 1 ou 2 **caractérisée en ce que** les trois éléments portants (11, 12) sont reliés entre eux dans le sens longitudinal du four à intervalles réguliers par des traverses horizontales inférieures (13) et/ou des traverses de jonction (14) dirigées diagonalement vers l'élément portant du haut (12).

4. Barre de nivellement selon au moins une des revendications précédentes **caractérisée en ce que** des traverses diagonales (15) sont situées respectivement entre deux traverses portantes (13, 14) entre les éléments portants inférieurs (11) et/ou l'élément portant supérieur (12).

5. Barre de nivellement selon au moins une des revendications précédentes **caractérisée en ce que** les éléments portants (11, 12) et/ou les traverses (13) à (15) présentent chacun et chacune une section fermée.

6. Barre de nivellement selon la revendication 5 **caractérisée en ce que** les éléments portants (11, 12) et les traverses (13) à (15) présentent tous une section identique et/ou de même taille.

7. Barre de nivellement selon revendication 5 ou 6 **caractérisée en ce que** tous les éléments portants et toutes les traverses (11) à (15) sont constitués par des tubes de qualité commerciale de section ronde ou carrée.
